# EUROPÄISCHE PATENTSCHRIFT

(11) **EP 0 371 354 B1**
(45) Veröffentlichungstag und Bekanntmachung des Hinweises auf die Patenterteilung: **26.07.1995**
(21) Anmeldenummer: 89121287.0
(22) Anmeldetag: 17.11.1989
(51) Int. Cl.: A47G 33/12

(54) **Ständer, insbesondere für Weihnachtsbäume**
Stand, in particular for Christmas trees
Support, en particulier pour arbres de Noel

(30) Priorität: 29.11.1988 DE 8814845 U
(43) Veröffentlichungstag der Anmeldung: 06.06.1990
(73) Patentinhaber: Bielefelder Küchenmaschinen- und Transportgeräte-Fabrik vom Braucke GmbH, D-33739 Bielefeld (DE)
(72) Erfinder: Vom Braucke, Manfred, Dipl.-Ing., D-4800 Bielefeld (DE); Vom Braucke, Hans, D-4973 Vlotho (DE)
(74) Vertreter: Meldau, Gustav, Dipl.-Ing.

(56) Entgegenhaltungen:
- CA-A- 1 167 015
- DE-C- 471 166
- US-A- 2 681 780
- US-A- 3 484 067

## Beschreibung

Die Erfindung betrifft einen Ständer für Bäume oder Pflanzen gemäß dem Oberbegriff des Anspruchs 1.

Zum Aufstellen von Bäumen zum Schmuck, wie z.B. Weihnachtsbäume oder Maibäume sind verschiedene Arten von Ständern bekannt. Nach einem Vorschlag (US-PS 1 005 750) ist der in einen mit ausladenden Standfüßen versehenen Ständer eingesetzte Baumstumpf mit aufgesetzten und festgeklemmten Feststellringen versehen, von denen je einer oberhalb und unterhalb des rohrförmigen Halters angeordnet den Baum am Ständer fixiert; nach einem anderen Vorschlag (US-PS 1 680 050) wird der Baumstumpf von seitlich an einem Untergestell mit ausladenden Standfüßen befestigten Klemmvorrichtung mit zwei unabhängig voneinander höhenverstellbar angeordneten, offenen Klemmringen aufgenommen, wobei das freie Stammende in ein Wassergefäß eingestellt ist. Bei einem anderen Ständer (US-PS 1 694 815) mit ausladenden Standfüßen wird der Baumstumpf in den hier becherförmigen Halter eingesetzt, wobei das Stammende auf dem Boden des Halters aufsteht. Das eingesetzte Stammende wird dann mit in zwei übereinander liegenden Ebenen angeordneten Klemmschrauben festgeklemmt. Der Halter ist drehbar auf ein Untergestell mit abnehmbaren Standfüßen aufgesetzt.

Es sind weiter Ständer bekannt, bei denen das untere Stammende in einen Halter eingeführt wird (z.B. DE-GM 1 778 031), wobei das Stammende im Bereich des unteren Endes des Halters aufsitzt und mit mehreren Feststellchrauben im Bereich des oberen Endes des rohrförmigen Halters festgeklemmt wird. Dabei ist der Halter auf einen mit Standfüßen versehenen Ständer aufgesetzt, dessen Ausladung die Standfestigkeit bestimmt. Bei dieser Konstruktion wird versucht, das Gewicht das Baumes durch das Aufsitzen abzufangen und so den aufgestellten Stamm mit Hilfe der nahe dem einen Ende des Halters angeordneten Feststellschrauben auszurichten und in ausgerichteter Stellung zu fixieren. Nachteilig dabei ist, daß das Ausrichten nur unter Schwierigkeiten durchzuführen ist, da die untere Auflage nicht punktförmig ist und nicht als axial vorausgesetzt werden kann, und da Unregelmäßigkeiten im Wuchs des Stammes ein einwandfreies Ausrichten in Verbindung mit dem Feststellen erschweren. Es wurde daher auch schon vorgeschlagen (DE-GM 82 35 405), den Halter mit mehreren Feststellschrauben zu versehen, die in übereinander liegenden Ebenen angeordnet sind. Dabei wird das untere Ende des Stammes mit mehreren, in der unteren Ebene der Stammaufnahme vorgesehenen Feststellschrauben festgeklemmt, während die in der oberen Ebene angeordneten zunächst zum Ausrichten und danach zum zusätzlichen Festklemmen vorgesehen sind. Darüberhinaus ist daraus auch bekannt, den Baumständer mit drei Standfüßen zu versehen, um die besondere Kippsicherheit einer Dreipunktauflage auszunutzen. Es wurde auch vorgeschlagen (DE-GM 72 47 527), den gesamten Ständer für einen Weihnachstbaum in ein mit Wasser gefülltes Gefäß einzustellen, um so einem Austrocknen vorzubeugen und den Weihnachtsbaum frisch zu halten.

Ein weiterer Christbaumständer ist nach US-PS 3 484 067 mit einem Fußteil mit drei im gleichen Winkelabstand voneinander radial nach außen weisenden, auf eine Stellebene aufsetzbaren Standfüßen, die miteinander verbunden sind, versehen, und mit einem Halter für den Stamm mit zwei klammerartigen Stammhaltern, die einseitig geöffnet und in zwei Ebenen übereinander angeordnet sind, wobei diese Stammhalter mit den Feststellschrauben versehen sind. Die seitwärts ausladenden Füße sind mit ihren freien Enden auf die die Stellebene bildende Unterlage aufgestellt, ohne daß die Möglichkeit eines Ausrichtens gegeben ist, wobei die freien Enden der seitwärts ausladenden Standfüße zur Bildung der Stellfläche nach unten umgebogen sind. Bei diesem Christbaumständer wird der Stamm außerhalb der Mittelachse des Fußteils gehalten, so daß eine Kippgefahr gegeben ist. Bei dem in der US-PS 2 681 780 beschriebenen Christbaumständer handelt es sich um einem Klappständer mit einem Fußteil und einer zentralen Stammaufnahme (von deren Höhenversetzbarkeit und Drehbarkeit hier abgesehen werden kann), dessen Fußteil mit drei in gleichen Winkelabständen radial nach außen weisenden, auf eine Stellebene aufsetzbaren Standfüßen versehen ist, die mit dem becherförmigen Halter für den Stamm verbunden sind. Die Standfüße sind so gestaltet, daß sie in ihrem mittleren Bereich einen nach unten weisenden Bogen besitzen, der im wesentlichen horizontal ausläuft und an dessen auslaufenden Enden Stellplatten angelenkt sind. Der becherförmige Halter für den Stamm ist zentral angeordnet und in ihrem unteren Bereich, in dessen Grund ein Dorn, auf den das Baumende zum Zentrieren und Fixieren aufgesetzt wird, vorgesehen ist, geschlossen. Zur Befestigung der Standfüße sind Ringnuten und in diese eingereifende Tragringe vorgesehen, was die Herstellung dieses Baumständers unwirtschaftlich werden läßt. Ein in DE-PS 471 166 beschriebener Christbaumständer ist so ausgebildet, daß ein eingesetzter Baum unabhängig von den den Baum haltenden Befestigungsmitteln senkrecht ausgerichtet werden kann. Dazu weist der Ständer eine Fußplatte mit radial abstehenden Vorsprüngen auf, deren Enden mit Mitteln zum Stellen versehen sind, bei denen Stellschrauben auf vertikal verlagerbare Endteller wirken, so daß die Drehbewegung der Stellschrauben nicht auf die Stellebene wirkt, so daß das Verstellen bei eingesetztem Baum trotz dessen Gewichtes möglich ist. Das DE-GM 1 778 031 beschreibt einen Christbaumständer mit seitwärts ausladenden Standfüße, die mittels Steckverbindungen lösbar an der Stammaufnahme befestigt sind. Die Stammaufnahme selbst ist hülsenförmig ausgebildet, mit den Stamm zentrierenden Rippen im Bereich des unteren Endes und mit Befestigunsschrauben oberhalb der Hülse der Stammaufnahme, die zur Aufnahme der Feststellschrauben mit axial nach oben weisenden Fortsätzen versehen ist. Eine Einstellbarkeit oder eine Positionierung des Baumes bezüglich der Senkrechten ist nicht vorgesehen.

Schließlich betrifft die CA-PS 1 167 015 einen Christbaumständer gemäß dem Oberbegriff des Anspruchs 1, der mit einem Fußteil und einem hülsenförmigen Stammhalter versehen ist. Das Fußteil ist von drei nach im wesentlichen außen weisenden, auf eine Stellebene aufsetzbaren Standfüßen gebildet. Der ein geschlossenes Gefäß zur Wasseraufnahme zum Wässern des Baumes bildende Halter für das Stammende, dessen innerer Boden einen Dorn zum Zentrieren des Stammendes aufweist, ist an seinem oberen Ende mit in einer Befestigungsebene angeordneten, radialen Befestigungsschrauben zur Befestigung und Ausrichtung des Stammendes versehen. Die Standfüße sind an der Außenwandung des Halters befestigt, wozu dessen Außenseite achsparallel verlaufende Nuten aufweist, in die seitlich ausladende Füße eingesetzt werden, und wobei einer der Füße einen Wassereinguß aufweist, der mit dem Innenraum der Stammaufnahme in Verbindung steht. Halter und Standfüße sind aus einem schwerem Kunststoff (heavy plastic) gebildet.

Hier setzt die Erfindung ein, der die Aufgabe zugrunde liegt, einen Ständer der vorgenannten Gattung so weiter zu bilden, daß Klemmung und Ausrichtung in einfacher Weise vorgenommen werden kann, daß der Ständer für Bäume oder Pflanzen materialsparend und leichtgewichtig wirtschaftlich herstellbar ist und die notwendige Standfestigkeit aufweist; in Weiterführung der Aufgabenstellung soll zur Frischhaltung des Baumes eine Wasserversorgung in platzsparender Weise möglich sein.

Die Erfindung löst diese Aufgabenstellung durch die im unabhängigen Anspruch beschriebenen Mittel; vorteilhafte Weiterbildungen und bevorzugte Ausführungsformen beschreiben die abhängigen Ansprüche.

Um die Befestigungsschrauben vorteilhaft im Halter schraubbar anzuordnen, sind in der Wandung des Halters achsparallele Nuten vorgesehen, in die Einsätze eingesetzt sind, die ihrerseits die Gewindelöcher für die Befestigungsschrauben aufweisen. Die diese Einsätze aufnehmenden Nuten sind mit Hinterschneidungskanten versehen, die die Einsätze wie Nutensteine aufnehmen, wobei eine schwalbenschwanzartige Ausbildung der Hinterschneidungskanten das Einführen der Einsätze erleichtert. Der Halter selbst weist korrespondierend zu diesen Gewindelöchern Durchgangslöcher auf, durch die die Befestigungsschrauben geführt werden. Die außen liegenden Schraubenköpfe erlauben das Anziehen und das Lösen der Befestigungsschrauben. Werden nach dem Einsetzen eines Baumes (o. dgl.) die Befestigungschrauben angezogen, dringen die Kuppen oder Spitzen in den Stamm ein, und übertragen die Gewichtskraft auf den Halter,
wobei die Einsätze nach außen gepreßt werden und sich gegen die Innenwand der Nut legen, mit der sie einen Reibschluß bekommen. Über die Auflage der Befestigungsschrauben auf der unteren Innenwand der Durchgangslöcher sowie durch den entstehenden Reibschluß wird die Gewichtskraft sicher in den Halter eingeleitet und von diesem auf die Standfüße übertragen. Ein Abstützen der Einsätze gegen einen umlaufenden Anschlag kann ebenfalls einer verbesserten Krafteinleitung dienen.

Durch die am oberen Rand des Halters angesetzten Standfüße ist dieser quasi aufgehängt, so daß der vom Halter getragene Baum, sei es ein Weihnachtsbaum, ein Maibaum oder ein sonstiger Baum oder aber auch ein anderes hochwachsendes, zu Schmuckzwecken aufgestelltes Gewächs sicher gehalten wird. Dabei ist dieses Halten unabhängig von der Zahl der Standfüße, wenn nur ihre Anzahl größer als drei ist; wobei drei Standfüße immer kippfrei auf eine Stellebene aufgesetzt werden können. Hat der Untergrund Abweichungen von einer idealen Ebene, oder weist der Ständer mehr als drei Standfüße auf, kann die Kippfreiheit durch einen entsprechenden Ausgleich mit den höhenverstellbaren Mitteln erfolgen, deren veränderbare Höheneinstellung diesen Ausgleich vorzunehmen erlaubt. Dazu sind die freien Enden der im wesentlichen nach außen gerich teten Radialteile der Standfüße, die auch eine Neigung nach unten aufweisen können, an ihren freien Enden so ausgebildet, daß sie derartige Mittel aufnehmen können. Der Halter für den Stamm und die Standfüße sind dabei so aufeinander abgestellt, daß der Abstand zwischen der Unterkante des Halters und der Stellebene ein Größe erreicht, die das Unterschieben eines Wasserbehälters erlaubt.

Zur guten Ausnutzung des Platzes ist dieser Wasserbehälter vorteilhafterweise in der Grundform eines gleichseitigen Dreieckes ausgebildet,
wobei zum Erreichen einer formschönen Ausführungsform die Ecken durchaus abgerundet und die Wände gestuft und mit einer abgerundeten Oberkante, die gleichzeitig eine Versteifung darstellt, versehen ausgeführt werden. Auch in drei 120°-Bögen, deren Krümmungsmittelpunkt in dem gegenüberliegenden Eckpunkt des oft auch als "Gleichdick" bezeichneten, nunmehr sphärischen Dreiecks liegt, ausgeführte Seitenwände gestatten eine formschöne Gestaltung des Wasserbehälters.

Der Halter weist in zwei übereinander liegenden Befestigungsebenen mehrere Befestigungsschrauben auf, und zwar jeweils in der Mitte zwischen zwei der Befestigungsfüße. Dadurch sind immer die Schraubenköpfe, die vorteilhaft als Griffknöpfe ausgebildet sind, zugänglich. Diese Befestigungsschrauben - bei drei Stellfüßen drei - liegen dabei im gleichen Winkelabstand zueinander. Bei dieser Anordnung bilden die "Ecken" eines untergesetzten im wesentlichen dreieckigen Wasserbehälters die Ausla-dungen, die im Bereich des Wasserbehälters die unteren der Befestigungsschrauben aufnehmen.

Um den Baum ohne wesentliche Schwierigkeiten halten und ausrichten zu können, sind einige der Befestigungsschrauben zum Eindringen in den Stamm eingerichtet, sie besitzen Kuppen oder Spitzen. Diese in den Stamm eindringenden Befestigungsschrauben fangen die Gewichtskraft des Baumes auf und leiten sie in den Halter ein. Ein Ausrichten würde durch dieses Eindringen der Befestigungsschrauben in den Stamm zumindest erschwert. Daher werden einige Befestigungsschrauben, vorteilhafterweise die der unteren, der Stellebene nahen Befestigungsebene, mit einem Abstützteller versehen, der sich gegen das Äußere des Stammes legt.

Eine ander Möglichkeit der Einleitung der zu übertragenden Kraft ist durch eine keilförmige Ausbildung der Nuten möglich; hier stützen sich die korrespondierend dazu ausgebildeten Einsätze gegen die Keil-Flanken ab, woduch die Durchgangslöcher selbst entlastet werden, und die Kraftübertragung auch unabhängig von einem Reibschluß wird. Die Keilform ist dabei so gelegt, daß die auf die Einsätze übertragene, nach unten gerichtete Kraft diese in den Sitz zieht. Um ein geschlossenes Bild des Ständers zu ermöglichen, wird eine Ringabdeckung vorgesehen, die einstückig angeformt ist, oder die bei von dem oberen Rand des Halters her einzusetzenden Einsätzen in Art eines Rastverschlusses aufgesetzt wird.

Die Standfüße werden bei einer Ausführungsform einstückig mit dem Halter verbunden. Bei einer anderen Ausführungsform ist der Halter analog zu den die Einsätze für die Befestigungsschrauben aufnehmenden Nuten mit - hier allerdings nach außen öffnenden - Nuten versehen, und die Standfüße weisen auf ihren dem Halter zugewandten Seiten Endplatten auf, die in diese Nuten einsetzbar sind. Auch hier sind die Nuten mit Hinterschneidungskanten versehen, die vorteilhaft schwalbenschwanzartig ausgebildet sind. In diese Nuten werden die Endplatten der Standfüße formschlüssig eingesetzt. Eine keilförmige Nutausbildung dient der besseren Krafteinleitung hier von dem Halter in die Standfüße. Die zu übertragende Kräfte wirken hier ebenfalls vertikal von oben nach unten, ein Festsetzen des Halters mit seinen keilförmigen Nuten bedingt daher eine Keilform, die sich von unten nach oben verengend ausgebildet ist. Dadurch wird der Halter mit seinen Nuten auf die Endplatten formschlüssig aufgeschoben.

Um die Standfüße ausrichten zu können, sind die äußeren freien Enden der Radialteile etwa axial nach unten weisend abgewinkelt und mit je einer Aufnahme für einen höhenverstellbaren Fuß in Form eines ein-und ausschraubbaren Stellfußes versehen. Dazu kann das Schraubgewinde-direkt in das freie Ende eingebracht sein; eine eingesetzte Gewindebuchse erlaubt eine materialsparende Ausbildung des freien Endes des Standfußes. Der Stellfuß wird vorteilhaft mit einem Stellteller versehen. Dieser Stellteller verlagert bei hinreichender Größe - vorteilhaft ist ein Stelltellerdurchmesser, der mindestens 1/3 der Ausadung des Standfußes beträgt - die für die Kippsischerheit wichtige Verbindunglinie zweier benachbarter Stellteller erheblich nach außen und vergrößert so ohne Vergrößerung der Ausladung die Standsicherheit des Ständers. Da der verpackte Ständer regelmäßig keine eingeschraubten Stellfüße aufweist, sondern diese lose beigegeben sind, wirkt sich dies auch auf die Größe der Verpackung aus.

Der Ständer wird vorteilhaft als Druck- oder Spritzgußteil hergestellt. Für die Herstellung als Druckgußteil lassen sich die bekannten Druckgußlegierungen, insbesondere die des Leichtmetall - Druckgusses einsetzen. Dadurch gelingt es einen Metallständer zu erhalten, der in einem wirtschaftlichen Herstellungsverfahren herstellbar ist. Alternativ dazu ergibt sich die Möglichkeit, den Ständer als Spritzgußteil herzustellen, wobei der dazu eingesetzte Kunststoff den Anforderungen entsprechend ausgewählt werden kann. Für die erhebliche Beanspruchungen sind besonders faserverstärkte Kunststoffe geeignet.

Um die Herstellung des Ständers im Druckguß- oder im Spritzgußverfahren zu ermöglichen und rationell zu gestalten, wird das Profil der Standfüße als nach unter offenes "U" ausgebildet. Eine mögliche Aussteifung wird durch Querwände erreicht, die sich zwischen den Schenkein des "U" erstrecken. Dabei werden die vertikalen Querwände vorteilhaft im Winkel zueinander gelegt, so daß sich kreuzende Stützverbindungen gebildet werden. Das nach unten abgebogene Ende der so ausgebildeten Standfüße kann bei diesen Herstellungsverfahren in einfacher Weise zur Aufnahme einer die Stellfüße aufnehmenden Gewindebuchse eingerichtet werden.

Da der Ständer für einen maximalen Stammdurchmesser ausgelegt ist, bereitet das Einstellen von Stämmen mit geringeren Durchmessern, oder aber das Arrangieren hochwachsender Pflanzen in dem Ständer Schwierigkeiten. Um diese zu umgehen, ist ein in den Halter einsteckbarer Einsatz vorgesehen, der mit den Befestigungsschrauben im Halter festgelegt wird. Dieser Einsatz weist eine Abdeckplatte auf, die mit mindestens einem Loch versehen ist. Dieses Loch erlaubt das Einstellen eines Stammes mit kleinem Durchmesser, etwa einer jungen Birke als Maibaum. Ebenso lassen sich hochgewachsenen Exemplare anderer Pflanzen, z.B, eine Sonnenblume unterbringen. Ist die Abdeckplatte mit mehreren Löchern versehen, lassen sich in einfacher Weise Pflanzenarrangements mit Hilfe des Ständers erstellen, wobei die Pflanzen wegen des Wasserbehälters auch mit dem für ihre Frischhaltung notwendigen Wasser vesorgt werden, wobei der Wasserbehälter darüberhinaus auch noch eine niedrige, das Arrangement abrundende Bodenbepflanzung aufnimmt.

Das Wesen der Erfindung wird an Hand der in den Figuren 1 bis 4 beispielhaft dargestellten Aufführungsformen dargestellt; dabei zeigen
Fig. 1: Eine Aufsicht auf den Ständer (teilgeschnitten);
Fig. 2: Eine Seitansicht des Ständers (teilgeschnitten);
Fig. 3: Eine Einzelheit Ständer mit eingesetztem Standfuß;
Fig. 4: Eine Seitansicht des Ständers entsprechend Fig. 2 jedoch mit Einsatz für kleiner Pflanzen.

Die Figur 1 läßt in der Aufsicht erkennen, daß der auf die Stellebene S aufgesetzte Ständer im Wesentlichen aus der Stammaufnahme 10 und drei im Winkel von 120° zueinander ausgerichteten, im wesentlichen radial nach auswärts weisenden Standfüßen 20 gebildet ist. Zwischen den Standfüßen sind die Befestigungsschrauben 15 der oberen bzw. (im Bereich des Schnittes) 16 der unteren Befestigungsebene durch Verdrehung gegenüber den Standfüßen 20 um 60° so angeordnet, daß ihre Schraubköpfe 15.2 bzw. 16.2 zwischen den Standfüßen 20 liegen und daher leicht zu erreichen sind. Die Befestigungschrauben der oberen Befestigungsebene B1 (Fig. 2) dienen im wesentliche der Befestigung des Baumes, sie tragen sein Gewicht und sind daher z.B. mit in den Stamm eindringenden Spitzen 15.1 versehen. Im Gegensatz dazu sind die (außerhalb des Schnittes durch die oberen Befestigungsschrauben 15 verdeckten) unteren Befestigungsschrauben 16 im wesentlichen zum Ausrichten des in den Ständer eingesetzten Baumes bestimmt, sie weisen zum besseren Übertragen der zum Ausrichten notwendigen Kräfte auf das Stammende endständig angeordnete Teller 16.1 auf, die ein Eindringen der Befestigungsschrauben in den Stamm verhindern. Um die beim Halten des Baumes auftretenden Kräfte einfach in den Ständer einleiten zu können, ist der Halter 10 mit im Winkelabstand von 120° voneinander vorgesehenen Nuten 11 versehen, in die Einsätze 17 mit den zur Aufnahme der Gewinde der Befestigungsschrauben 15 (Fig.2) und 16 bestimmten Gewindelöchern eingesetzt sind. Diese Einsätze 17 werden in den Nuten 11 von Hintergreifungskanten 11.1 gehalten. Der Halter 10 selbst ist mit Durchgangslöchern 14 (Fig.2) versehen, korrespondierend zu den Gewindelöchern der Einsätze 17, so daß die Befestigungsschrauben 15 bzw. 16 ohne weiteres durchgeführt und zum Befestigen und zum Ausrichten des Baumes angezogen werden können. Durch diese Befestigungsschrauben 15 und 15 werden die Einsätze 17 in den Nuten 11 gehalten. Darüberhinaus werden die Einsätze 17 durch diese Befestigungsschrauben 15 und 16 im angezogenen Zustand gegen die Außenwände der Nuten 11 gepreßt; der dadurch entstehende Reibschluß überträgt die durch das Gewicht des Baumes ausgübte Gewichtskraft so über den Halter 10 auf den Ständer. Um die Oberseite des Halters 10 frei von Ausformungen zu halten, ist ein oberer Abdeckring 10.1 vorgesehen, der einstückig angeformt sein kann. Dies ist dann möglich, wenn die Einsätze 17 von der unteren Seite des Halters 10 eingesetzt werden können. Für den Fall, daß dies - etwa wegen einer keilförmigen Ausbildung - nicht möglich ist, kann der obere Abdeckring 10.1 auch z.B. mit einer Rastverbindung nachträglich aufgesetzt werden.

Die Standfüße 20 weisen im wesentlichen radial auswärts, sie sind zumindest in ihren Radialteilen 21 als nach unten offene U-Profile ausgebildet und mit im inneren Freiraum angeordneten Querwände 22 (Fig. 2) verstärkt. Die freien Enden der ausladenden Standfüße sind axial nach unten abgebogen und an ihren Enden mit schraubbaren Stellfüße 27 (Fig.2) versehen, die ihrerseits die Standteller 28 aufweisen. Diese Standteller 28 mit einem Durchmesser von etwa 1/3 der Ausladung verlagern die für ein Kippen wichtige Kipplinie von der Position K1 nach K2, wodurch sich der Abstand der Kipplinie K2 von der zentralen Achse um etwa 35% vergrößert und durch den Einsatz dieser Standteller 28 neben einer zusätzlichen Ausrichtungsmöglichkeit des (wegen seiner 3-Fuß-Aufstellung immer kippfrei aufsetzbaren) Ständers auch eine Vergrößerung des ein Kippen wirksam verhindernden Rückstellmoments. Die 3-Fuß-Aufstellung erlaubt darüber hinaus in einfacher Weise das Untersetzen eines Wasserbehälters 19 zum Frischhalten des eingesetzten Baumes, wobei es vorteilhaft ist, den Wasserbehälter in seiner Grundform der Form eines gleichseitigen Dreiecks anzupassen; der Wasserbehälter 19 kann so um 60° gegenüber den Standfüßen 20 verdreht einge-setzt werden, ohne mit den Standtellern 28 zu kollidieren und ohne den freien Zugang zu den Drehköpfen 16.2 der unteren der Befestigungsschrauben etwa zum Zwecke des Nach-Ausrichtens zu behindern.

Die Figur 2 zeigt eine teilgeschnittene Ansicht des Ständers gemäß der in Figur 1 eingezeichneten Schnittlinie II-II. Hier sind die übereinander liegenden, zueinander parallelen Befestigungsebenen B1 und B2 zu erkennen, die im wesentlichen parallel zu der Stellebene S ausgerichtet sind. In beiden dieser Befestigungsebenen B1 und B2 sind die Befestigungschrauben 15 und 16 angeordnet, die radial schraubbar durch die Stammaufnahme 10 geführt sind. Dazu ist die Stammaufnahme 10 mit einem Einsatz 17 versehen, der im Abstand der Befestigungsebenen B1 und B2 übereinander Gewindelöcher zum Durchschrauben der Befestigungsschrauben 15 und 16 aufweist, wobei die oberen Befestigungsschrauben 15 mit in den Stamm eindringenden Spitzen 15.1 und die unteren Befestigungsschrauben 16 mit kraftschlüssig gegen den Stamm anlegbaren Teller 16.1 versehen sind. Die Drehköpfe 15.2 bzw 16.2 - letztere bereits im Bereich des untergestellten Wasserbehälters - gestatten das Anziehen und das Lösen der den Baum haltenden bzw. ausrichtenden Befestigungsschrauben 15 und 16. Die seitlich angeformten Standfüße 20 sind mit lediglich geringfügig nach unten geneigten Radialteilen 21 versehen, die im Bereich ihrer äußeren, freien Ende axial nach unten umgebogen sind. Diese nach unten umgebogenen freie Enden nehmen mit den Aufnahmen 25, die mit Gewindebohrungen 26 oder aber mit einer Gewindebohrung versehene Gewindeeinsätze vorgesehen sind, die Stellfüße 27 auf, die an ihren unteren Enden mit Standtellern 28, mit denen eine gute Standfestigkeit des Ständers erreicht wird, versehen sind.

Die Figur 3 zeigt eine weitere Ausführungsform, bei der die Standfüße 20 abnehmbar eingesetzt sind: Hier ist die Stammaufnahme 10 in Winkelabständen von 60° mit Nuten 11 bzw. 12 versehen, die abwechselnd nach innen bzw nach außen öffnen. In die nach innen öffnenden Nuten 11 werden -wie vorbeschrieben- die Einsatze 17 für die Befestigungsschrauben 15 und 16 eingesetzt. Die nach außen öffnenden Nuten 12 dienen zum lösbaren Ansetzen der Standfüße 20, deren der Stammaufnahme 10 zugeordneten Enden der Radialteile 21 mit einer Einschubplatte 23 versehen sind. Diese Einschubplatten 23 werden formschlüssig von den nach außen geöffneten Nuten 12 aufgenommen. Die Hintergreifungskanten 12.1 halten die Platte in ihrer Position. Diese Bauart erlaubt eine äußerst platzsparende Verpackung, was sowohl für die Vorratshaltung im Handel als auch im Haus beim Benutzer bedeutsam ist. Sowohl ohne als auch mit den abnehmbaren Standfüßen ist der Ständer besonders in der Kunststoffausführung leicht zu verpacken und er bietet darüberhinaus in seiner Verpackung weiteren Platz etwa für schmückende Unterlage, sonstigen Schmuck und dergleichen, wofür die Verpackung so ausgestaltet sein kann, daß die freibleibenden Räume in der Verpackung entsprechende besonders abgeteilte Aufnahmen dafür aufweisen.

Die Figur 4 zeigt schließlich den Ständer, wie in Fig. 2 dargestellt. In den Halter 10 ist hier ein Einsatz 18 eingesetzt. Die Befestigungsschrauben 15 und 16 halten den Einsatz 18 in seiner Position, wobei z.B. für die mit Kuppen oder Spitzen 15.1 versehene Befestigungsschrauben entsprechende Eindrückungen 18.3 vorgesehen sein können. Die obere Deckplatte 18.1 des Einsatzes 18 weist Löcher - hier ein zentrales 18.11 und periphere 18.12 - auf, durch das bzw. die Stämmchen von schwachen Bäumchens oder aber Stengel von hochwachsenden Pflanzen gesteckt werden, um ein Pflanzenarrangement zu erhalten. Um höheren Stämmchen schwacher Bäume, wie der Maibirke oder auch langstieligen Pflanzen einen aufrechten Halt geben zu können, ist der Einsatz mit einer unteren Abschlußplatte 18.2 versehen, die zumindest eine zentrale Öffnung aufweist. Der freie Ringraum um den Einsatz 18 kann dabei in gleicher Weise genutzt werden: Um mittelhohe, gegenüber den von Einsatz 18 direkt gehaltenen Pflanzen zu arrangieren, werden diese in den zwischen der Innenwand des Halters 10 und der Außenwand der Einsatzes 18 gebildeten Ringraum eingesteckt. In gleicher Weise können das Arrangement abschließende, niedrige Pflanzen in den Wasserbehälter 19 eingesetzt werden. Bedingt durch das in diesem Wasserbehälter 19 vorrätige Wasser sind zumindest die Befestigungsschrauben 16 der unteren Befestigungsebene B2 in oder nahe an diesem Wasser, in dem im allgemeinen Salze und andere Pflanzennährstoffe vorliegen, und in dem sich auch Pflanzenstoffwechselprodukte anreichern können. Derartige Wässer können auf diese Befestigungsschrauben korrosiv einwirken. Einem derartigen, nicht auszuschließenden Korrosionsangriff kann durch entsprechende Materialauswahl Rechnung getragen werden, z.B. durch die Verwendung von nichtrostenden Edelstählen für die Befestigungsschrauben. Wichtig bei der Materialauswahl ist, daß sich zwischen den Befestigungsschrauben 18 und dem Einsatz 17 zum Halten dieser Befestigungsschrauben kein korrosionsförderndes galvanisches Element bilden kann.

## Patentansprüche

1. Ständer für Bäume oder Pflanzen mit mindestens drei im gleichen Winkelabstand voneinander im wesentlichen radial nach außen weisenden, auf eine Stellebene (S) aufsetzbaren Standfüßen (20) und mit einem das untere Stammende aufnehmenden, rohrförmigen Halter (10), der mit mehreren mit Gegengewinden versehenen Löchern, in die die radial ausgerichteten, gleiche Winkelabstände untereinander aufweisende Befestigungsschrauben (15, 16) zum Klemmen und Ausrichten von Stamm- oder Stengelenden ein- und ausschraubbar sind, versehen ist, wobei die Standfüße (20) an der Außenwand des Halters (10) befestigt sind, **dadurch gekennzeichnet**, daß die Wandung des Halters (10) in der Mitte zwischen den radial nach außen weisenden Standfüßen (20) im wesentlichen achsparallel verlaufende, nach innen geöffnete Nuten (11) aufweist, in die Einsätze (17) einführbar sind, jeder versehen mit die die mit Gegengewinde versehenen Löcher der Stammaufnahme bildenden, in zwei jeweils nahe einem der Enden der Stammaufnahme (10) liegenden Befestigungsebenen (B1, B2) angeordneten Gewindelöcher, die die Befestigungsschrauben (15, 16) aufnehmen, wobei der Halter (10) zu diesen Gewindelöchern korrespondierende Durchgangslöcher (14) aufweist, und wobei die Befestigungsschrauben (2, 3) paarweise untereinander angeordnet sind, und daß Standfüße (20) als im wesentlichen nach außen weisende Radialteile (21) ausgebildet sind, deren äußere, freie Enden im Abstand von dem Halter (10) etwa achsparallele Aufnahmen (25) für höhenverstellbare Mittel zum Aufstellen auf der Stellebene (S) derart aufweisen, daß zwischen Stellebene (S) und unterem Ende des Halters (10) ein ein Untersetzen eines Wasserbehälters (19) erlaubender Abstand gegeben ist.

2. Ständer nach Anspruch 1, **gekennzeichnet durch** schwalbenschwanzartige Hinterschneidung (11.1) der Nuten (11).

3. Ständer nach Anspruch 1 oder 2, **gekennzeichnet durch** einen im Bereich des unteren Endes des Halters (10) angeordneten Anschlag zum Abstützen der Einsätze (17).

4. Ständer nach Anspruch 3, **dadurch gekennzeichnet**, daß der Anschlag ringförmig umlaufend ausgebildet ist.

5. Ständer nach Ansprüche 1 oder 2, **dadurch gekennzeichnet**, daß die Nuten (11) von der der Stellebene (S) abgewandten Seite zu der der Stellebene (S) zugewandten Seite hin keilförmig verengt ausgebildet sind, wobei die Einsätze (17) der Keilform entsprechend ausgebildet und eingesetzt so gegen den Halter (10) abgestützt sind.

6. Ständer nach einem der Ansprüche 1 bis 5, **dadurch gekennzeichnet**, daß die in die an den freien Enden der Standfüße (20) vorgesehenen, im wesentlichen achsparallelen Aufnahmen (25) einsetzbaren Mittel zur Höhenverstellung als schraubbare Stellfüße (27) mit Standteller (28) ausgebildet sind, wobei die achsparallelen Aufnahmen (25) mit die schraubbaren Stellfüße (27) aufnehmenden Bohrungen mit Gewinde (26) oder Gewindeeinsätzen ausgebildet sind.

7. Ständer nach Anspruch 6, **dadurch gekennzeichnet**, daß der Durchmesser der Stellteller (28) mindestens 1/3 der Ausladung der Stellfüße (20) ist.

8. Ständer nach einem der Ansprüche 1 bis 7, **dadurch gekennzeichnet**, daß das der Stellebene (S) abgewandte Ende des Halters (10) mit einer Ringabdeckung (10.1) versehen ist.

9. Ständer nach einem der Ansprüche 1 bis 8, **dadurch gekennzeichnet**, daß die Standfüße (20) im Bereich des oberen Endes des Halters (10) einstückig mit diesem verbunden sind.

10. Ständer nach einem der Ansprüche 1 bis 8, **dadurch gekennzeichnet**, daß zur lösbaren Verbindung von Haltern (10) und Standfüßen (20) der Halter (10) axial verlaufende, nach außen öffnende Nuten (12) und die Standfüße (20) an ihren dem Halter (10) zugewandten Enden Endplatten (23) aufweisen, die in die Nuten (12) formschlüssig einführbar sind.

11. Ständer nach Anspruch 10, **dadurch gekennzeichnet**, daß die nach außen öffnenden Nuten schwalbenschwanzförmige Hinterschneidungen aufweisen.

12. Ständer nach Anspruch 10 oder 11, **dadurch gekennzeichnet**, daß die Nuten (12) für die Endplatten (23) der Standfüße (20) von oben nach unten verengend zum Festsetzen der dazu korrespondierenden Endplatten (23) ausgebildet sind.

13. Ständer nach Anspruch 12, **dadurch gekennzeichnet**, daß die Verengung keilförmig verlaufend ausgebildet ist.

14. Ständer nach einem der vorstehenden Ansprüche 1 bis 13, **gekennzeichnet durch** einen in den Halter (10) einsetz- und dort festlegbaren Einsatz (18) mit einer mit mindestens einem Loch (18.11; 18.12) versehenen Abdeckplatte (18) zur Aufnahme schwacher Stämmchen oder Stengel hochwachsender Pflanzen.

15. Ständer nach Anspruch 14, **dadurch gekennzeichnet**, daß der Einsatz (18) mit mehreren Löchern (18.11, 18.12) versehen ist.

16. Ständer nach einem der Ansprüche 1 bis 15, **dadurch gekennzeichnet**, daß zumindest der Halter (10) als Druck- oder Spritzgußteil ausgebildet ist.

17. Ständer nach Anspruch 16, **dadurch gekennzeichnet**, daß Halter (10) und Standfüße (20) Kunststoffspritzgußteile sind.

18. Ständer nach Anspruch 17, **dadurch gekennzeichnet**, daß der Kunststoff faserverstärkt ist.

19. Ständer nach einem der Anspüche 1 bis 18, **dadurch gekennzeichnet**, daß das Profil der Radialteile (21) der Stellfüße (20) ein zur Stellebene (S) hin offenes, mit Querwänden (22) ausgesteiftes U bildet.

20. Ständer nach Anspruch 19, **dadurch gekennzeichnet**, daß die Querwände (22) zueinander im Winkel stehen und sich kreuzen.

21. Ständer nach einem der Ansprüche 1 bis 20, **gekennzeichnet durch** einen Wasserbehälter (19) mit einer im wesentlichen gleichseitig-dreieckigen Grundform, bei dem zumindest dessen Ecken abgerundet sind.

## Claims

1. Stand for trees or plants, comprising at least three legs (20) arranged at equal angular distances from each other and pointing substantially radially outwards and being adapted to be placed on a standing area (S), and a tubular holder (10) receiving the bottom end of the trunk, said holder being provided with several counter-threaded holes into which fastening bolts (15, 16) for clamping and aligning trunk or stem ends can be screwed, said fastening bolts being radially aligned to each other and having equal angular distances from each other, said legs (20) being fastened to the exterior wall of the holder (10), characterized in that the wall of the holder (10) has in the middle between the legs (20) pointing radially outwards grooves (11) which extend substantially axially parallel and are open towards the inside, so as to be able to receive inserts (17) which are each provided with threaded holes forming the holes of the trunk receptacle that have counter-threads, and which are each arranged on two fastening levels (B1, B2) each lying in the proximity of one of the ends of the trunk receptacle (10), and each of which receive the fastening bolts (15, 16), the holder (10) having through-holes (14) corresponding to these threaded holes, the fastening bolts (2, 3) being arranged pairwise relative to each other, and in that the legs (20) are formed as radial parts (21) pointing substantially outwards, the outer, free ends of said radial parts (25) having at a distance from the holder (10) approximately axially parallel receptacles (25) for height adjusting means for positioning on the standing area (S) in such a way that a distance between the standing area (S) and the lower end of the holder (10) is provided which is sufficient for a water container (19) to be placed underneath it.

2. Stand as claimed in Claim 1, characterized by a dovetail-shaped undercut (11.1) of the grooves (11).

3. Stand as claimed in Claim 1 or 2, characterized by a stop for supporting the inserts (17), said stop being located in the area of the lower end of the holder (10).

4. Stand as claimed in Claim 3, characterized in that the stop is formed such that it extends in a ring shape.

5. Stand as claimed in Claim 1 or 2, characterized in that the grooves (11) are tapered in a wedge shape from the side showing away from the standing area (S) towards the side facing the standing area (S), the shape of the inserts (17) corresponding to the wedge shape, thus being supported by the holder (10) when inserted.

6. Stand as claimed in any one of Claims 1 to 5, characterized in that the height adjusting means insertable into the substantially axially parallel receptacles (25) provided at the free ends of the legs (20) are formed with stand plates (28), the axially parallel receptacles (25) being formed with threaded bores (26) or bores with threaded inserts which receive the threaded feet (27).

7. Stand as claimed in Claim 6, characterized in that the diameter of the stand plates (28) is at least 1/3 of the projection of the legs (20).

8. Stand as claimed in any one of Claims 1 to 7, characterized in that the end of the holder (10), which points away from the standing area (S), is provided with a circular cover (10.1).

9. Stand as claimed in any one of Claims 1 to 8, characterized in that the legs (20) are integrally connected with the holder (10) in the area of its upper end.

10. Stand as claimed in any one of Claims 1 to 8, characterized in that for providing a detachable connection between the holders (10) and the legs (20) the holders have axially extending grooves (12) which are open towards the outside, and the legs (20) have end plates (23) on their ends facing the holder (10), said end plates being adapted to be positively inserted into the grooves (12).

11. Stand as claimed in Claim 10, characterized in that the outwardly opening grooves have dovetail-shaped undercuts.

12. Stand as claimed in Claim 10 or 11, characterized in that the grooves (12) for the end plates (23) of the legs (20) are tapered from top to bottom for wedging the end plates (23) corresponding thereto.

13. Stand as claimed in Claim 12, characterized in that the tapering extends in a wedge shape.

14. Stand as claimed in any one of the preceding Claims 1 to 13, characterized by an insert (18) which can be inserted into the holder (10), can be fixed therein and is provided with a cover plate (18) having at least one hole (18.11; 18.12) for receiving small trunks or stems of growing plants.

15. Stand as claimed in Claim 14, characterized in that the insert (18) is provided with several holes (18.11, 18.12).

16. Stand as claimed in any one of Claims 1 to 15, characterized in that at least the holder (10) is formed as a die cast or injection moulded part.

17. Stand as claimed in Claim 16, characterized in that the holder (10) and the legs (20) are injection moulded parts made from a plastics material.

18. Stand as claimed in Claim 17, characterized in that the plastics material is fibre-reinforced.

19. Stand as claimed in any one of Claims 1 to 18, characterized in that the profile of the radial parts (21) of the legs (20) forms a U open towards the standing area (S) and being stiffened by means of transverse walls (22).

20. Stand as claimed in Claim 19, characterized in that the transverse walls (22) are arranged at an angle relative to each other and intersect each other.

21. Stand as claimed in any one of Claims 1 to 20, characterized by a water container (19) having essentially the basic shape of an equilateral triangle, on which at least the corners are rounded.

## Revendications

1. Support pour arbres ou plantes avec au moins trois pieds (20) pouvant être placés sur une surface (S), dans le même espacement angulaire entre eux, dirigés essentiellement radialement vers l'extérieur et avec un appui tubulaire (10) recevant l'extrémité inférieure du tronc d'arbre ou de plante, appui tubulaire qui comporte plusieurs trous munis d'un contre-filetage, dans lesquels peuvent être vissées et dévissées des vis de fixation (15, 16) présentant entre elles des espacements angulaires identiques pour le bridage ou serrage et maintien d'extrémités de tronc ou de tige d'arbre, les pieds (20) étant fixés sur la paroi externe de l'appui (10), support caractérisé en ce que la paroi de l'appui (10) dans la partie médiane entre les pieds (20) dirigés radialement vers l'extérieur s'étend sensiblement parallèlement à l'axe, et présente des gorges (11) ouvertes vers l'intérieur, gorges dans lesquelles on peut introduire des appendices (17), chaque appendice étant doté de trous munis de contre-filetages pour le logement du tronc, dans les trous de filetage disposés dans le plan de fixation (B1, B2) à proximité des extrémités du logement de tronc (10), qui reçoivent des vis de fixation (15, 16), l'appui (10) présentant des trous traversants (14) correspondant à ces trous filetés, et les vis de fixation (2, 3) étant disposées par paires, et en ce que les pieds (20) sont conçus sous forme de parties radiales (21) essentiellement dirigées vers l'extérieur, dont les extrémités extérieures libres présentent par rapport à l'appui (10) des logements sensiblement parallèles à l'axe (25) pour les moyens de réglage en hauteur pour ajuster la surface (S), en ce qu'entre la surface (S) et l'extrémité inférieure de l'appui (10) est prévu un espace permettant d'agencer un récipient d'eau (19).

2. Support selon la revendication 1, caractérisé par une contre-dépouille (11.1) des nervures (11) en forme de queue d'aronde.

3. Support selon la revendication 1 ou 2, caractérisé par une butée dans la zone de l'extrémité inférieure de l'appui (10) pour supporter les appendices (17).

4. Support selon la revendication 3, caractérisé en ce que la butée est conçue circulairement de forme annulaire.

5. Support selon la revendication 1 ou 2, caractérisé en ce que les gorges (11) sont conçues de façon rétrécie en forme de coin détournées de la surface (S) vers le côté dirigé vers la surface (S), les appendices (17) conçus de façon correspondante en forme de coin sont bloqués contre l'appui (10).

6. Support selon l'une des revendications 1 à 5, caractérisé en ce que les moyens insérables dans les logements essentiellement parallèles à l'axe prévus dans les extrémités libres des pieds (20) sont conçus pour le réglage en hauteur sous forme de pieds de réglage (27) vissables avec des assises (28), les logements parallèles à l'axe (25) étant conçus avec des alésages recevant les pieds de réglage vissables (27) avec un filetage ou des appendices filetés (26).

7. Support selon la revendication 6, caractérisé en ce que le diamètre des assises (28) est au moins égal au tiers du porte-à-faux des pieds de réglage (20).

8. Support selon l'une des revendications 1 à 7, caractérisé en ce que l'extrémité détournée de la surface (S) de l'appui (10) est munie d'un capuchon annulaire (10.1).

9. Support selon l'une des revendications 1 à 8, caractérisé en ce que les supports (20) sont raccordés de façon monobloc à l'extrémité supérieure de l'appui (10).

10. Support selon l'une des revendications 1 à 8, caractérisé en ce que pour la liaison amovible des appuis (10) et des pieds (20), l'appui (10) présente des gorges s'étendant axialement, s'ouvrant vers l'extérieur et les pieds (20) présentent des plaques d'extrémité (23) aux extrémités dirigées vers l'appui (10), qui peuvent être introduites par engagement positif dans les gorges (12).

11. Support selon la revendication 10, caractérisé en ce que les gorges s'ouvrant vers l'extérieur présentent des contre-dépouilles en forme de queue d'aronde.

12. Support selon la revendication 10 ou 11, caractérisé en ce que les gorges (12) pour les plaques d'extrémité (23) des pieds (20) vont en se rétrécissant du haut vers le bas pour la fixation des plaques d'extrémité (23) correspondantes.

13. Support selon la revendication 12, caractérisé en ce que le rétrécissement ou amincissement s'étend en forme de coin.

14. Support selon l'une des revendications précédentes 1 à 13, caractérisé par un appendice (18) insérable et fixable dans l'appui (10) avec une plaque de recouvrement (18) dotée d'au moins un trou (18.11 ; 18.12) pour recevoir des plantes de haute taille possédant des troncs ou tiges plus faibles.

15. Support selon la revendication 14, caractérisé en ce que l'appendice (18) est muni de plusieurs trous (18.11, 18.12).

16. Support selon l'une des revendications 1 à 15, caractérisé en ce qu'au moins l'appui (10) est conçu sous forme de pièce moulée sous pression ou pulvérisation.

17. Support selon la revendication 16, caractérisé en ce que l'appui (10) et les pieds (20) sont des pièces moulées par pulvérisation en matière synthétique.

18. Support selon la revendication 17, caractérisé en ce que la matière synthétique est renforcée par des fibres.

19. Support selon l'une des revendications 1 à 18, caractérisé en ce que le profil des parties radiales (21) des pieds (20) forme un profilé en U rigidifié par des parois transversales (22) et s'ouvrant vers la surface (S).

20. Support selon la revendication 19, caractérisé en ce que les parois transversales (22) se situent selon un certain angle entre elles et se croisent.

21. Support selon l'une des revendications 1 à 20, caractérisé par un réservoir d'eau (19) ayant sensiblement la configuration d'un triangle équilatéral dans lequel au moins les coins sont arrondis.
